# FASCICULE DE BREVET EUROPEEN

(11) **EP 0 292 357 B1**
(45) Date de publication et mention de la délivrance du brevet: **10.04.1991**
(21) Numéro de dépôt: 88401119.8
(22) Date de dépôt: 06.05.1988
(51) Int. Cl.: B21D 28/18, B21D 22/10, B26F 1/44

(54) **Procédé de découpage de feuilles minces, notamment de tôle et matériau élastomère utilisable pour ce procédé**
Verfahren zum Schneiden dünner Platten, insbesondere von Blech und elastomerisches Material, das für dieses Verfahren verwendet wird
Method for cutting thin sheets, in particular metal plates, and elastomeric material used in this method

(30) Priorité: 22.05.1987 FR 8707239
(43) Date de publication de la demande: 23.11.1988
(73) Titulaire: ISOFORM, F-92800 Courbevoie (FR)
(72) Inventeur: De Smet,Gabriel, F-60100 Nogent-Sur-Oise (FR)
(74) Mandataire: Lanceplaine, Jean-Claude

(56) Documents cités:
- CH-A- 570 248
- FR-A- 2 584 956
- US-A- 2 133 445
- US-A- 2 377 664
- US-A- 2 859 719
- US-A- 3 683 735
- US-A- 3 765 285

## Description

La présente invention a pour objet un procédé de découpage d'un matériau en feuille relativement mince en une matière quelconque, et notamment d'une tôle mince métallique ou non. Un procédé selon le préambule de la revendication 1 et un poinçon selon le préambule de la revendication 12 sont connus du US-A-3 683 735.

Le découpage selon un périmètre ouvert ou fermé de matériaux en feuille est réalisé sur une presse à découper comportant essentiellement un coulisseau mobile portant un poinçon de forme correspondante au périmètre à découper et une table fixe sur laquelle repose la matrice de découpe ayant la forme conjuguée coopérant avec le poinçon pour obtenir la découpe désirée.

Le poinçon et la matrice sont en règle générale métalliques et en particulier réalisés en acier à outil pour découper des tôles métalliques.

Un des inconvénients majeurs de cette technique réside dans la nécessité de régler les jeux de fonctionnement entre matrice et poinçon avec une grande précision pour éviter les bavures. On considère en effet dans la pratique que le jeu admissible doit au plus être égal au dixième de l'épaisseur de la pièce à découper. Il est donc bien évident que cette tolérance est extrêmement difficile à satisfaire dans des installations industrielles ou du moins à des coûts acceptables, pour des feuilles extra minces dont l'épaisseur est inférieure à 0,5 millimètre. Par ailleurs le coût de maintenance est d'autant plus important que les tolérances admissibles sont faibles.

La présente invention vise à remédier à ces inconvénients en fournissant un procédé de découpage qui, tout en évitant les problèmes de formation des bavures, est plus économique.

L'invention a ainsi pour objet un procédé de découpage d'un matériau en feuille entre un poinçon et une matrice à arête tranchante, caractérisé en ce que le poinçon est constitué d'un matériau élastique composite hétérogène comportant des zones localisées à dureté relativement plus élevée en alternance avec des zones complémentaires à dureté relativement plus faible.

Le matériau élastique composite hétérogène est constitué d'une masse élastique à dureté donnée comportant une structure en un matériau élastique à dureté différente déterminant un maillage permettant d'induire des contraintes différenciées à la surface de la feuille à découper.

Selon une variante, le matériau élastique composite hétérogène comporte une alternance de zones constituées par un élastomère contiguës à des zones vides.

Selon une autre variante, le matériau élastique composite hétérogène est constitué d'une structure gaufrée en creux ayant une dureté donnée déterminant des alvéoles remplis d'un matériau à dureté différente.

La structure gaufrée comporte sur la totalité de sa surface opposée à la surface active de travail une masse de répartition élastique.

Selon d'autres variantes:
- la dureté de la masse de répartition est relativement faible;
- la structure gaufrée est à alvéoles fermés;
- la structure gaufrée est à alvéoles ouverts communiquant avec la masse de répartition;
- les parois des alvéoles sont dures et le reste mou.

Selon une autre variante, la structure est noyée dans la masse élastique et elle est constituée d'un matériau à dureté donnée déterminant un réseau croisé ayant un maillage approprié. Cette structure peut notamment être en forme de grille.

L'invention concerne également un poinçon utilisable pour la mise en oeuvre du procédé tel que défini ci-dessus. Ce matériau se présente notamment sous forme d'un coussin élastique.

Le matériau constitutif de ce coussin peut être notamment un élastomère tel qu'un polymère de silicone ou un pylomère élastomérique tel qu'un polyuréthane. On peut envelopper le matériau élastomère composite hétérogène dans une peau extérieure servant de protection.

Le procédé selon l'invention est basé sur le fait que l'hétérogénéité de la masse du matériau élastique permet de concentrer les contraintes le long de lignes localisées correspondant à la coïncidence des zones à dureté élevée avec l'arête tranchante de la matrice. Cette concentration initie la découpe par fissuration au point d'origine, rupture et propagation de la découpe initiée par une autre zone d'hétérogénéité.

Le coussin élastomère est constitué d'une masse d'un matériau ayant une dureté donnée dans laquelle est noyé un matériau à plus grande dureté, par exemple sous forme d'un réseau de veines croisées déterminant un maillage analogue à une grille ou un grillage. Dans ce cas les zones à dureté relativement plus élevée sont incluses dans la masse du matériau à dureté relativement plus faible.

Selon une variante exposée ci-dessus (structure gaufrée), le coussin élastomère peut être analogue à une structure en nid d'abeille dont les vides sont remplis par le matériau à dureté relativement faible. La structure en nid d'abeille, c'est-à-dire alvéolaire, peut être réalisée de façon telle que les zones à dureté relativement plus élevée débouchent ou non sur la surface.

La structure hétérogène peut comporter une masse de répartition élastique, c'est-à-dire une sous couche d'élastomère de répartition sur la face en regard du poinçon, transmettant la charge de ce dernier à la totalité de la structure hétérogène qui est placée sur la tôle, elle-même en contact avec les arêtes tranchantes de la matrice métallique délimitant les zones à découper.

La caractéristique essentielle de l'invention résidant dans l'alternance de zones à duretés différentes, on peut inverser symétriquement les zones dures pour des zones molles.

La description suivante, en regard des dessins annexés, permettra de mieux comprendre la réalisation de l'invention. Sur ces dessins:
- la Fig. 1 est une vue schématique en élévation d'un dispositif de découpage de feuilles classiques,
- la Fig. 2 est une vue schématique en élévation d'un dispositif de découpage de feuilles selon un mode de réalisation de l'invention,
- la Fig. 3 est une vue de dessous partielle du poinçon en matériau élastomère composite hétérogène selon un mode de réalisation de l'invention,
- la Fig. 4 est une vue en coupe selon la ligne 4-4 de la Fig. 3,
- la Fig. 5 est une vue en perspective partielle du poinçon,
- les Fig. 6 et 7 sont respectivement des vues en coupe partielle de deux variantes de structure alvéolaire du poinçon,
- les Fig. 8 et 9 sont respectivement des vues en perspective schématique de deux variantes du poinçon en matériau élastomère composite hétérogène selon l'invention,
- les Fig. 10 à 13 illustrent schématiquement la pression induite par la presse sur une tôle et la répartition des forces en fonction du poinçon selon l'invention,
- les Figs. 14 et 15 sont respectivement une coupe du poinçon sur une tôle, et un diagramme correspondant de la répartition des contraintes.

Le dispositif de découpage de feuilles classique représenté sur la Fig. 1 est constitué par une presse utilisable pour la découpe d'une tôle 1. Cette presse comporte, d'une part, un coulisseau mobile 2 portant des serre-flans 3 et un poinçon 4 de forme correspondant au périmètre à découper et, d'autre part, une table fixe 5 sur laquelle repose une matrice 6 à arêtes tranchantes 7 ayant la forme conjuguée coopérant avec le poinçon 4 pour obtenir une tôle découpée 8.

Le dispositif de découpage de feuilles selon l'invention, représenté sur la Fig. 2, est de même une presse utilisable pour la découpe d'une tôle 1 et comportant essentiellement, outre la matrice 6 à arètes tranchantes 7, un coulisseau mobile 2 portant un poinçon 4.

Le poinçon 4 est constitué d'un matériau élastique hétérogène comportant des zones localisées 4a à dureté relativement plus élevée et des zones complémentaires 4b à dureté relativement plus faible. Cette structure hétérogène formant poinçon comporte, sur la face opposée à sa surface active, une masse 9 de répartition élastique, qui est une sous-couche d'élastomère et qui transmet la charge du poinçon à la totalité de la structure hétérogène qui est placée sur la tôle, elle-même en contact avec les arêtes tranchantes 7 de la matrice métallique délimitant les zones à découper. Les matières constituant la structure hétérogène 4 et la masse de répartition 9 peuvent être notamment un élastomère tel qu'un polymère de silicone ou un polymère élastomérique tel qu'un polyuréthane.

Comme représenté sur les Fig. 3 à 5, le matériau élastique composite hétérogène constituant le poinçon 4 est analogue à une structure gaufrée en nid d'abeilles déterminant un maillage et comportant une masse 4a en un matériau à dureté plus élevée, dans laquelle sont ménagés des alvéoles 4c remplis par le matériau à dureté relativement plus faible 4b. Par conséquent, les parois des alvéoles 4c sont dures et l'intérieur desdits alvéoles est mou.

Pour montrer la forme des alvéoles 4c, on a représenté sur les Figs. 3 à 5 des alvéoles vides et des alvéoles remplis, dans ce mode de réalisation la totalité des alvéoles est remplie par le matériau à dureté relativement plus faible.

Sur ces figures, les alvéoles 4c ont la forme d'un tronc de pyramide à six faces, mais ils peuvent avoir une autre forme, par exemple cylindrique ou en forme de tronc de cône.

Cette structure en nid d'abeilles, c'est-à-dire alvéolaire, peut être réalisée de façon telle que les zones 4b à dureté relativement plus faible débouchent ou non sur la surface active, comme représenté respectivement sur les Fig. 4 et 6. Les zones 4b à dureté relativement plus faible peuvent aussi être incluses au milieu de la masse du matériau 4a à dureté relativement plus dure (Fig. 7).

Par ailleurs, la structure gaufrée du poinçon 4 peut être à alvéoles 4c fermés ou à alvéoles 4c ouverts communiquant avec la masse de répartition 9.

Ces alvéoles peuvent également être vides de façon à former un matériau élastique composite hétérogène comportant une alternace de zones constituées par un élastomère contiguës à des zones vides.

Selon une variante représentée sur la Fig. 8, le matériau élastique composite hétérogène constituant le poinçon 4 a une structure gaufrée en creux comportant également des zones à dureté plus élevée 10a et des zones à dureté plus faible 10b, qui déterminent un réseau croisé avant un maillage approprié. Dans ce cas, la zone 10b peuvent être vides.

Selon une autre variante représentée sur la Fig. 9, le matériau élastique composite hétérogène constituant le poinçon 4 est constitué par une masse 11b en un matériau à dureté plus faible, dans lequel sont noyées des zones 11a à dureté plus élevée, déterminant un maillage analogue à une grille ou un grillage.

L'hétérogénéité de la masse du matériau élastique formant le poinçon 4 permet de concentrer les contraintes le long de lignes localisées 12, comme représenté schématiquement sur la Fig. 10, correspondant à la coïncidence de zones à dureté élevée avec l'arête tranchante 7 de la matrice 6.

Sur les Fig. 11 à 13, on voit que cette concentration initie la découpe par fissuration au point d'origine, rupture et propagation de la découpe par cisaillage jusqu'à la rencontre avec une autre ligne de progression de la découpe initiée par une autre zone d'hétérogénéité. Plus précisément, la Fig. 11 montre la fissuration par concentration de contrainte de la tôle 1 contre l'arête tranchante 7 de la matrice 6, la Fig. 12 la découpe sur l'arête tranchante 7 et la Fig. 13 la progression de la découpe par cisaillement.

La Fig. 14 représente le matériau élastique composite hétérogène formant le poinçon 4 et comportant des zones 4a de dureté plus élevée et des zones 4b de dureté moins elevée sur une tôle 1, tandis que la Fig. 15 correspondante montre schématiquement la répartition des contraintes exercées sur la tôle 1 en fonction des zones 4a de dureté plus élevée, sous forme d'un diagramme représentant leurs variations.

Une caractéristique essentielle de l'invention résidant dans l'alternance des zones à duretés différentes, on peut inverser les zones dures pour les zones molles.

## Revendications

1. Procédé de découpage d'un matériau en feuille (1) entre un poinçon (4) et une matrice (6) à arête tranchante (7), caractérisé en ce que le poinçon (4) est constitué d'un matériau élastique composite hétérogène comportant des zones localisées (4a-10a-11a) à dureté relativement plus élevée en alternance avec des zones complémentaires (4b-10b-11b) à dureté relativement plus faible.

2. Procédé selon la revendication 1, caractérisé en ce que le matériau élastique composite hétérogène est constitué d'une masse élastique à dureté donnée comportant une structure en un matériau élastique à dureté différente déterminant un maillage.

3. Procédé selon la revendication 1, caractérisé en ce que le matériau élastique composite hétérogène comporte une alternance de zones constituées par un élastomère contigües à des zones vides.

4. Procédé selon la revendication 2, caractérisé en ce que le matériau élastique composite hétérogène est constitué d'une structure gaufrée en creux ayant une dureté donnée déterminant des alvéoles (4c) remplis d'un matériau à dureté différente.

5. Procédé selon la revendication 4, caractérisé en ce que la structure gaufrée comporte sur la totalité de sa surface opposée à la surface active de travail une masse de répartition élastique (9).

6. Procédé selon la revendication 5, caractérisé en ce que la dureté de la masse de répartition (9) est relativement faible.

7. Procédé selon la revendication 4, caractérisé en ce que la structure gaufrée est à alvéoles (4c) fermés.

8. Procédé selon la revendication 4, caractérisé en ce que la structure gaufrée est à alvéoles (4c) ouverts communiquant avec la masse de répartition (9).

9. Procédé selon la revendication 4, caractérisé en ce que les parois des alvéoles (4c) sont dures et le reste mou.

10. Procédé selon la revendication 1 ou la revendication 2, caractérisé en ce que la structure est noyée dans la masse élastique et constituée d'un matériau à dureté donnée déterminant un réseau croisé ayant un maillage approprié.

11. Procédé selon la revendication 10, caractérisé en ce que la structure est en forme de grille.

12. Poinçon de découpage d'un matériau en feuille, ledit poinçon comprenant un matériau élastique, caractérisé en ce que le poinçon (4) est constitué d'un matériau élastique composite hétérogène comportant des zones localisées (4a-10a-11a) à dureté relativement plus élevée en alternance avec des zones complémentaires (4b-10b-11b) à dureté relativement plus faible.

13. Poinçon selon la revendication 11, caractérisé en ce qu'il est constitué par un élastomère tel qu'un polymère de silicone ou un polymère élastomérique tel qu'un polyuréthane.

14. Poinçon selon la revendication 12 ou la revendication 13, caractérisé en ce qu'il comporte une peau extérieure.

15. Poinçon selon la revendication 11, caractérisé en ce qu'il est constitué par une alternance de zones en élastomère contigües à des zones vides,

## Patentansprüche

1. Verfahren zum Schneiden eines Folienmaterials (1) zwischen einem Stempel (4) und einer Matrize (6) mit Schneidkante (7), dadurch gekennzeichnet, daß der Stempel (4) aus einem elastischen, heterogenen Verbundmaterial zusammengesetzt ist, das örtliche Zonen (4a-10a-11a) mit relativ höherer Härte abwechselnd mit ergänzenden Zonen (4b-10b-11b) mit relativ niedrigerer Härte aufweist.

2. Verfahren nach dem Anspruch 1, dadurch gekennzeichnet, daß das elastische, heterogene Verbundmaterial aus einer elastischen Masse gegebener Härte mit einer Struktur aus einem elastischen Material unterschiedlicher Härte unter Bildung eines Netzwerks zusammengesetzt ist.

3. Verfahren nach dem Anspruch 1, dadurch gekennzeichnet, daß das elastische, heterogene Verbundmaterial eine Abwechselung von aus einem Elastomer bestehenden Zonen und daran angrenzenden leeren Zonen aufweist.

4. Verfahren nach dem Anspruch 2, dadurch gekennzeichnet, daß das elastische, heterogene Verbundmaterial aus einer hohlraumhaltig geprägten Struktur gegebener Härte gebildet wird, die Zellen (4c) begrenzt, die mit einem Material unterschiedlicher Härte gefüllt werden.

5. Verfahren nach dem Anspruch 4, dadurch gekennzeichnet, daß die geprägte Struktur an der Gesamtheit ihrer der aktiven Arbeitsoberfläche gegenüberliegenden Oberfläche eine Masse (9) zur elastischen Verteilung aufweist.

6. Verfahren nach dem Anspruch 5, dadurch gekennzeichnet, daß die Härte der Verteilungsmasse (9) relativ niedrig ist.

7. Verfahren nach dem Anspruch 4, dadurch gekennzeichnet, daß die geprägte Struktur mit geschlossenen Zellen (4c) ausgebildet wird.

8. Verfahren nach dem Anspruch 4, dadurch gekennzeichnet, daß die geprägte Struktur mit offenen Zellen (4c) ausgebildet wird, die mit der Verteilungsmasse in Verbindung stehen.

9. Verfahren nach dem Anspruch 4, dadurch gekennzeichnet, daß die Wände der Zellen (4c) hart und der Rest weich sind.

10. Verfahren nach dem Anspruch 1 oder dem Anspruch 2, dadurch gekennzeichnet, daß die Struktur in der elastischen Masse eingebettet und aus einem Material gegebener Härte zusammengesetzt ist, wodurch ein gekreuztes Netzwerk mit geeigneter Maschenweite gebildet wird.

11. Verfahren nach dem Anspruch 10, dadurch gekennzeichnet, daß die Struktur in Gitterform ist.

12. Stempel zum Schneiden eines Folienmaterials, der ein elastisches Material aufweist, dadurch gekennzeichnet, daß der Stempel (4) aus einem elastischen, heterogenen Verbundmaterial zusammengesetzt ist, das örtliche Zonen (4a-10a-11a) mit relativ höherer Härte abwechselnd mit ergänzenden Zonen (4b-10b-11b) mit relativ niedrigerer Härte aufweist.

13. Stempel nach dem Anspruch 12, dadurch gekennzeichnet, daß er aus einem Elastomer, wie z.B. einem Silikon-polymer, oder einem elastomeren Polymer, wie z.B. einem Polyurethan, besteht.

14. Stempel nach dem Anspruch 12 oder dem Anspruch 13, dadurch gekennzeichnet, daß er eine Außenhaut aufweist.

15. Stempel nach dem Anspruch 12, dadurch gekennzeichnet, daß er aus einer Abwechselung von Elastomerzonen und daran angrenzenden leeren Zonen zusammengesetzt ist.

## Claims

1. Method for cutting a sheet material (1) between a punch (4) and a die (6) having a cutting edge (7), characterized in that the punch (4) is made from a heterogeneous composite elastic material having localized regions (4a-10a-11a) with a relatively higher hardness alternating with complementary regions (4b-10b-11b) having a relatively lower hardness.

2. Method according to claim 1, characterized in that the heterogeneous composite elastic material is constituted by an elastic mass having a given hardness and incorporating an elastic material structure with a different hardness determining a mesh.

3. Method according to claim 1, characterized in that the heterogeneous composite elastic material has an alternation of regions constituted by an elastomer contiguous with empty regions.

4. Method according to claim 2, characterized in that the heterogeneous composite elastic material is constituted by a honeycomb structure with a given hardness defining small cavities (4c) filled with a material having a different hardness.

5. Method according to claim 4, characterized in that the honeycomb structure is provided with an elastic distribution mass (9) on its entire surface opposite to the active working surface.

6. Method according to claim 5, characterized in that the hardness of the distribution mass (9) is relatively low.

7. Method according to claim 4, characterized in that the honeycomb structure has closed cavities (4c).

8. Method according to claim 4, characterized in that the honeycomb structure has open cavities (4c) communicating with the distribution mass (9).

9. Method according to claim 4, characterized in that the walls of the cavities (4c) are hard and the remainder soft.

10. Method according to claims 1 or 2, characterized in that the structure is embedded in the elastic mass and constituted by a material having a given hardness defining a crossed network having an appropriate mesh.

11. Method according to claim 10, characterized in that the structure is in grid form.

12. Punch for cutting a sheet material, said punch incorporating an elastic material, characterized in that the punch (4) is made from a heterogeneous composite elastic material with localized regions (4a-10a-11a) with a relatively higher hardness alternating with complementary regions (4b-10b-11b) with a relatively lower hardness.

13. Punch according to claim 11, characterized in that it is constituted by an elastomer such as a silicone polymer or an elastomeric such as a polyurethane.

14. Punch according to claim 12 or 13, characterized in that it has an outer skin.

15. Punch according to claim 11, characterized in that it is constituted by an alternation of elastomer regions contiguous with empty regions.
